# EUROPÄISCHE PATENTSCHRIFT

(11) **EP 1 486 639 B1**
(45) Veröffentlichungstag und Bekanntmachung des Hinweises auf die Patenterteilung: **18.04.2012**
(21) Anmeldenummer: 04405337.9
(22) Anmeldetag: 02.06.2004
(51) Int. Cl.: E06B 7/215

(54) **Absenkbare Türdichtung**
Lowerable door seal
Joint d'étanchéité descendant pour porte

(30) Priorität: 10.06.2003 CH 10102003
(43) Veröffentlichungstag der Anmeldung: 15.12.2004
(73) Patentinhaber: Planet GDZ AG, 8317 Tagelswangen (CH)
(72) Erfinder: Dintheer, Andreas, 8308 Illnau (CH)
(74) Vertreter: Clerc, Natalia

(56) Entgegenhaltungen:
- EP-A- 1 122 394
- DE-U- 20 219 174
- DE-U- 29 916 090

## Beschreibung

### Technisches Gebiet

Die Erfindung betrifft eine absenkbare Türdichtung sowie ein Befestigungsmittel zur Verwendung mit einer derartigen absenkbaren Türdichtung gemäss Oberbegriff des Patentanspruchs 1 beziehungsweise 11.

### Stand der Technik

Absenkbare Türdichtungen werden als Schallschutz und als Schutz vor Zugluft eingesetzt. Üblicherweise bestehen sie im wesentlichen aus einer nach unten offenen, u-förmigen Führungsschiene, einer in der Führungsschiene gehaltenen und relativ zu dieser verschiebbaren Dichtleiste und einem Antriebsmechanismus zum automatischen Absenken beziehungsweise Anheben der Dichtleiste. Beispiele derartiger Türdichtungen sind in EP-A-0'338'974 und DE-A-195'16'530 offenbart.

Im Stand der Technik sind grundsätzlich zwei Arten bekannt, wie derartige absenkbare Türdichtungen in einer Türnut befestigt werden. Weist das Führungsprofil zwei untere Flansche auf, so lassen sich diese mit Schrauben oder Nägeln an der Tür fixieren, wie dies beispielsweise in DE-A-299'16'090 dargestellt ist. Diese Befestigungsart weist den Nachteil auf, dass die Führungsschiene zwingend mit der unteren Kante der Tür fluchen muss.

Die andere Befestigungsart verwendet einen Winkel, welcher einen oberen Steg der Führungsschiene untergreift und an der Stirnseite der Tür mit Schrauben oder Nägeln fixiert wird. Dies ist beispielsweise in EP-A-1'122'394 gezeigt. Diese zweite Befestigungsart weist zwar den Vorteil auf, dass die Führungsschiene tiefer in die Türnut eingesetzt werden kann, so dass sich die Türe auch mit bereits eingesetzter Türdichtung noch nachträglich bearbeiten lässt. Nachteilig ist jedoch, dass der Winkel und insbesondere die Nägel oder Schrauben von aussen sichtbar sind. Ein weiterer Nachteil ist, dass der Winkel über einen relativ grossen Bereich der Tür vorsteht.

Des weiteren beschreibt DE-A-202'19'174 eine absenkbare Türdichtung, welche im oberen Steg der Führungsschiene ein Langloch und einen Schlitz aufweist. Zur Befestigung der Dichtung werden in den Nutgrund des Türblattes Schrauben eingeschraubt, an welchen die Führungsschiene mittels Langloch und Schlitz aufgehängt wird. Nachteilig an dieser Befestigungsart ist, dass die Schrauben massgenau platziert werden müssen, damit die Dichtung nicht auf einer Stirnseite der Türe vorsteht. Zudem müssen alle Schrauben gleich weit dem Nutgrund vorstehen, damit die Dichtung nicht in einer Schräglage in der Nut hängt. Des weiteren ist das Einhängen der Dichtung in die nicht gut zugängliche Nut relativ knifflig.

### Darstellung der Erfindung

Es ist deshalb eine Aufgabe der Erfindung, eine absenkbare Türdichtung mit einer Befestigung zu versehen, welche die oben genannten Nachteile behebt.

Diese Aufgabe löst eine absenkbare Vorrichtung und ein Befestigungsmittel mit den Merkmalen des Patentanspruchs 1 beziehungsweise 11.

Erfindungsgemäss ist die absenkbare Türdichtung mittels mindestens eines Befestigungselements, befestigt, welcher fixierend in einen Nutgrund der Tür eingreift, wobei das Befestigungselement am oder über einem Steg einer Führungsschiene der Dichtung angeordnet ist und wobei es in mindestens annähernd senkrechter Richtung dem Steg vorsteht und an oder über diesem angeordnet ist.

Das Befestigungselement ist in einer bevorzugten Ausführungsform ein Nagelstift, wobei er in einer einfachsten Ausführungsform direkt am Steg angebracht ist. Vorzugsweise ist jedoch ein eigenständiges Befestigungsmittel vorhanden, welches auf die Führungsschiene aufsteckbar ist. Insbesondere ist das Befestigungsmittel von einer Stirnseite der Profilschiene her auf diese aufsteckbar.

Als Befestigungselemente können Nagelstifte angeordnet sein. In einer anderen Ausführungsform sind als Befestigungselemente Schrauben vorhanden, an welchen ein Grundkörper des Befestigungsmittels aufgehängt werden kann.

Diese Ausführungsformen weisen den weiteren Vorteil auf, dass die bekannten absenkbaren Türdichtungen und die Türnuten in ihrer Form an sich nicht geändert werden müssen.

Vorzugsweise ist die Führungsschiene an beiden Enden mit der erfindungsgemässen Befestigung in der Türnut montiert. Es ist jedoch auch möglich, die Türdichtung nur auf der sichtbaren Stirnseite der Tür mit dieser Befestigung zu versehen und auf der anderen Seite eine andere Befestigungsart, beispielsweise den eingangs beschriebenen Winkel, zu verwenden. Diese letztgenannte Anordnung weist den Vorteil auf, dass die Türdichtung an der winkelbefestigten Seite aus ihrer Befestigung gelöst und seitlich ausgefädelt werden kann, ohne dass die ganze Tür ausgehängt werden muss.

Weitere vorteilhafte Ausführungsformen gehen aus den abhängigen Patentansprüchen hervor.

### Kurze Beschreibung der Zeichnung

Im folgenden wird der Erfindungsgegenstand anhand eines bevorzugten Ausführungsbeispiels, welches in den beiliegenden Zeichnungen dargestellt ist, erläutert. Es zeigen:
- Figur 1: eine perspektivische Darstellung eines Endteils einer absenkbaren Türdichtung mit einem erfindungsgemässen Befestigungselement;
- Figur 2: die Türdichtung gemäss Figur 1 mit eingeschobenem Befestigungselement in einem ersten eingebauten Zustand und
- Figur 3: die Türdichtung gemäss Figur 1 in einem zweiten eingebauten Zustand.

### Wege zur Ausführung der Erfindung

In Figur 1 ist eine automatisch absenkbare Türdichtung mit einem erfindungsgemässen Befestigungsmittel dargestellt. Die Erfindung beschränkt sich jedoch nicht auf diese Türdichtung. Die erfindungsgemässe Befestigung lässt sich vielmehr auch bei anderen absenkbaren Türdichtungen einsetzen.

Die hier dargestellte Türdichtung weist eine nach unten offene, u-förmige Führungsschiene 1 mit einem Steg 10 und seitlichen Schenkeln 11 auf. Die Schenkel 11 sind plattenförmig ausgebildet und weisen vorzugsweise keine nach aussen vorstehenden Flansche auf. Die Profilschiene 1 ist vorzugsweise aus einem Aluminiumprofil gefertigt.

In der Führungsschiene 1 ist eine Dichtleiste 2 gelagert, welche relativ zur Führungsschiene 1 absenkbar und anhebbar ist. Der hierzu notwendige Antriebsmechanismus ist hinlänglich bekannt und ist hier deshalb weder beschrieben noch dargestellt. Der Antriebsmechanismus ist oberhalb der Dichtleiste 2 in der Führungsschiene 1 gehalten. Die hier dargestellte Führungsschiene weist hierzu einen Führungskanal 12 auf, welcher vom Steg 10 und zwei einander gegenüberliegenden, an den seitlichen Schenkeln 11 angeordneten und nach innen ragenden Rippen 13 definiert ist.

Die Dichtleiste 2 besteht im wesentlichen aus einer Trägerschiene 20, vorzugsweise ebenfalls aus Aluminium, und einem Dichtungselement 21. Das Dichtungselement 21 weist üblicherweise seitliche und untere Dichtlippen auf und kann ein- oder mehrstückig ausgebildet sein. Es ist üblicherweise aus einem gummiartigen oder elastomeren Material gefertigt. In einer oberen Nut der Trägerschiene 20 kann, wie hier dargestellt, noch ein Dämpfungselement 22 angeordnet sein.

Zur Befestigung der Führungsschiene 1 in einer Nut N einer Tür T ist mindestens ein Befestigungsmittel 3 vorhanden. Vorzugsweise wird die Führungsschiene 1 an je einem ihrer Enden mit einem Befestigungsmittel an der Tür T fixiert, wobei nicht auf beiden Seiten dasselbe Befestigungsmittel verwendet werden muss.

Das Befestigungsmittel 3 weist einen klammerartigen Grundkörper 30 und mindestens ein Befestigungselement in Form eines Nagelstifts 31 auf, welcher in mindestens annähernd senkrechter Richtung vom Grundkörper 30 absteht.

Der Grundkörper 30 besteht aus einer Grundplatte 310 und einer daran angeformten, auf die Unterseite der Grundplatte 310 gebogenen Lasche 320. Die durch Lasche 320 und Grundplatte 310 gebildete Klammer kann, muss aber nicht gefedert ausgebildet sein. Vorzugsweise ist der Grundkörper 30 aus einem Metall oder einem Kunststoff gebildet.

Der mindestens eine, hier die zwei Nagelstifte 31 sind an der Grundplatte 310 befestigt und stehen von diesem ab. Vorzugsweise sind sie mit der Grundplatte 310 verschweisst. Sie können aber auch Teil eines Nagels sein, welcher die Grundplatte 310 durchsetzt. Die Nagelstifte 31 sind vorzugsweise am hinteren, dem Verbindungsbereich mit der Lasche 320 abgewandten Ende der Grundplatte 310 angeordnet.

Die Lasche 320 verläuft mindestens annähernd parallel zur Grundplatte 310, wobei der Abstand zwischen der Lasche 320 und der Grundplatte 310 mindestens annähernd der Dicke des Stegs 10 entspricht oder grösser ist. Die Breite der Grundplatte 310 entspricht mindestens annähernd der Breite einer äusseren, oberen Oberfläche des Stegs 10 und die Breite der Lasche 320 entspricht mindestens annähernd der Breite einer unteren, inneren Oberfläche des Stegs 10. Dadurch weist der Übergangs- und Krümmungsbereich beidseitig eine Stufe 330 auf.

Üblicherweise erstreckt sich die Lasche 320 über mindestens einen Drittel, vorzugsweise über mindestens die Hälfte der Länge der Grundplatte 310. Vorzugsweise sind die Nagelstifte 31 im restlichen Bereich der Grundplatte angeordnet.

In Figur 2 ist erkennbar, wie sich die Führungsschiene 1 dank dem erfindungsgemässen Befestigungsmittel 3 in der Nut N der Türe T fixieren lässt. Hierzu wird die Lasche 320 unter den Steg 10 eingeschoben, hier in den Führungskanal 12. Die Lasche 320 lässt sich dabei so weit einschieben, bis der Grundkörper 30 an der Stirnfläche des Stegs 10 ansteht. Die Grundplatte 310 liegt dabei auf dem Steg 10 auf. Die Profilschiene 1, Dichtleiste 2 und Befestigungsmittel 3 lassen sich nun gemeinsam in die Nut N der Tür T einführen und mit Hilfe eines Hammers befestigen. Damit die Führungsschiene 1 nicht beschädigt wird, beziehungsweise damit beim Hämmern der Druck auf beide Schenkelseiten der Führungsschiene 1 gleichmässig verteilt ist, wird vorzugsweise eine geeignete Montagehilfe verwendet.

Bei der in der Figur 2 dargestellten Lösung fluchtet das untere Ende der Führungsschiene 1 mit der Unterkante der Tür T. Im Montagezustand gemäss Figur 3 ist die Nut N länger ausgebildet und die Führungsschiene 1 ist in der Nut N versenkt. In beiden Fällen ist die Länge der Nagelstifte 31 vorzugsweise so gewählt, dass sie kürzer als die Tiefe der Nut N ist. Dadurch ist die Führungsschiene 1 bei der Montage ebenfalls schon teilweise in die Nut N eingeführt und kann beim Hämmern als Führung dienen.

In einer anderen, hier nicht dargestellte Ausführungsform werden als Befestigungselemente Schrauben verwendet, welche in den Nutgrund eingeschraubt werden, wobei die Schraubenköpfe dem Nutgrund distanziert vorstehen. Die Grundplatte oder ein anderes Teil des Grundkörpers weist Öffnungen, beispielsweise Langlöcher oder Schlitze auf, um den Grundkörper an diesen Schrauben aufzuhängen.

In einer weiteren, hier nicht dargestellten Ausführungsform sind die Befestigungselemente flächig, insbesondere dreieckig oder trapezförmig, ausgebildet und weisen beispielsweise zur Fixierung im Nutgrund Widerhaken auf.

Das erfindungsgemässe Befestigungsmittel ermöglicht somit eine Befestigung der absenkbaren Dichtung in beliebig tiefen Türnuten, ohne dass das Befestigungsmittel wesentlich vorsteht oder wesentliche Teile davon sichtbar sind.

### Bezugszeichenliste

- T: Türe
- N: Türnut

- 1: Führungsschiene
- 10: Steg
- 11: Seitlicher Schenkel
- 12: Führungskanal
- 13: Rippe

- 2: Dichtleiste
- 20: Trägerschiene
- 21: Dichtungselement
- 22: Dämpfungselement

- 3: Befestigungsmittel
- 30: Grundkörper
- 310: Grundplatte
- 320: Lasche
- 330: Stufe
- 31: Nagelstift

## Patentansprüche

1. Absenkbare Türdichtung mit einer Führungsschiene (1), welche einen Steg (10) und zwei seitliche Schenkel (11) aufweist, mit einer zwischen Steg (10) und seitlichen Schenkeln (11) verschiebbar gehaltenen Dichtleiste (2) und mit einem Befestigungsmittel (3) zur Befestigung der Führungsschiene (1) in einer Nut (N) einer Tür (T), wobei das Befestigungsmittel (3), mindestens ein Befestigungselement aufweist, welches fixierend in einen Nutgrund der Nut (N) eingreift, **dadurch gekennzeichnet, dass** dieses Befestigungselement (31) mindestens im montierten Zustand am oder über dem Steg (10) angeordnet ist und welches in mindestens annähernd senkrechter Richtung dem Steg (10) vorsteht.

2. Türdichtung nach Anspruch 1, **dadurch gekennzeichnet, dass** das Befestigungsmittel (3) einen klammerartigen Grundkörper (30) mit einer Grundplatte (310) und einer Lasche (320) aufweist und dass das mindestens eine Befestigungselement (31) an der Grundplatte (310) befestigt ist.

3. Türdichtung nach einem der Ansprüche 1 oder 2, **dadurch** gekenntzeichnet, dass das Befestigungselement ein Nagelstift (31) ist.

4. Türdichtung nach den Ansprüchen 2 und 3, **dadurch gekennzeichnet, dass** der Nagelstift (31) mit der Grundplatte (310) verschweisst ist.

5. Türdichtung nach den Ansprüchen 1 und 2, **dadurch gekennzeichnet, dass** das Befestigungselement eine Schraube ist, welche im montierten Zustand in den Nutgrund eingeschraubt ist, und dass der Grundkörper mindestens eine Öffnung zum Einhängen des Grundkörpers an dieser mindestens einen Schraube aufweist.

6. Türdichtung nach einem der Ansprüche 2 bis 5, **dadurch gekennzeichnet, dass** die Lasche (320) mindestens annähernd parallel zur Grundplatte (310) verläuft und dass der Abstand zwischen der Lasche (320) und Grundplatte (310) mindestens der Dicke des Stegs (10) entspricht.

7. Türdichtung nach einem der Ansprüche 2 bis 6, **dadurch gekennzeichnet, dass** die Breite der Grundplatte (310) mindestens annähernd der Breite einer oberen, äusseren Oberfläche des Stegs (10) entspricht.

8. Türdichtung nach einem der Ansprüche 2 bis 7, **dadurch gekennzeichnet, dass** die Breite der Lasche (320) mindestens annähernd der Breite einer unteren, inneren Oberfläche des Stegs (10) entspricht.

9. Türdichtung nach einem der Ansprüche 2 bis 8, **dadurch gekennzeichnet, dass** das mindestens eine Befestigungselement (31) am hinteren, dem Verbindungsbereich mit der Lasche (320) abgewandten Ende der Grundplatte (310) angeordnet ist.

10. Türdichtung nach einem der Ansprüche 2 bis 9, **dadurch gekennzeichnet, dass** sich die Lasche (320) über mindestens einen Drittel, vorzugsweise mindestens die Hälfte der Länge der Grundplatte (310) erstreckt und dass das mindestens eine Befestigungselement (31) im restlichen Bereich der Grundplatte (310) angeordnet ist.

11. Befestigungsmittel (3) zur Verwendung in einer absenkbaren Türdichtung gemäss einem der Ansprüche 1 bis 10, wobei das Befestigungsmittel (3) mindestens ein Befestigungselement aufweist, welches fixierend in eine Tür (T) eingreift, **dadurch gekennzeichnet, dass** es einen klammerartigen Grundkörper (30) mit einer Grundplatte (310) und einer Lasche (320) aufweist und dass sich das Befestigungselement mindestens annähernd senkrecht zur Grundplatte (310) erstreckt.

## Claims

1. Lowerable door seal having a guide rail (1) which comprises a web (10) and two side branches (11), having a sealing strip (2) mounted so as to be slidable between the web (10) and the side branches (11), and having a fixing means (3) for fixing the guide rail (1) in a groove (N) in a door (T), wherein the fixing means (3) comprises at least one fixing element which engages with fixing action in a base of the groove (N), **characterized in that** this fixing element (31) is arranged, at least in the assembled state, on or above the web (10) and protrudes from the web (10) in an at least approximately vertical direction.

2. Door seal according to Claim 1, **characterized in that** the fixing means (3) comprises a clip-like main body (30) having a base plate (310) and a tab (320), and **in that** the at least one fixing element (31) is fixed on the base plate (310).

3. Door seal according to either of Claims 1 and 2, **characterized in that** the fixing element is a nail shank (31).

4. Door seal according to Claims 2 and 3, **characterized in that** the nail shank (31) is welded to the base plate (310).

5. Door seal according to Claims 1 and 2, **characterized in that** the fixing element is a screw which, in the assembled state, is screwed into the groove base, and **in that** the main body comprises at least one opening to fit the main body on said at least one screw.

6. Door seal according to one of Claims 2 to 5, **characterized in that** the tab (320) extends at least approximately parallel to the base plate (310), and **in that** the distance between the tab (320) and base plate (310) corresponds at least to the thickness of the web (10).

7. Door seal according to one of Claims 2 to 6, **characterized in that** the width of the base plate (310) corresponds at least approximately to the width of an upper, outer surface of the web (10).

8. Door seal according to one of Claims 2 to 7, **characterized in that** the width of the tab (320) corresponds at least approximately to the width of a lower, inner surface of the web (10).

9. Door seal according to one of Claims 2 to 8, **characterized in that** the at least one fixing element (31) is arranged on the rear end of the base plate (310), this rear end being remote from the connection region comprising the tab (320).

10. Door seal according to one of Claims 2 to 9, **characterized in that** the tab (320) extends over at least a third, preferably at least half, of the length of the base plate (310), and **in that** the at least one fixing element (31) is arranged in the remaining region of the base plate (310).

11. Fixing means (3) for use in a lowerable door seal according to one of Claims 1 to 10, wherein the fixing means (3) comprises at least one fixing element which engages with fixing action, in a door (T), **characterized in that** said fixing means comprises a clip-like main body (30) having a base plate (310) and a tab (320), and **in that** the fixing element extends at least approximately perpendicular in relation to the base plate (310).

## Revendications

1. Joint d'étanchéité descendant de porte avec un rail de guidage (1) comportant une traverse (10) et deux bords (11) latéraux, avec une baguette d'étanchéité (2) maintenue de façon coulissante entre la traverse (10) et les bords latéraux (11) et avec un moyen de fixation (3) servant à fixer le rail de guidage (1) dans une rainure (N) d'une porte (T), le moyen de fixation (3) comportant au moins un élément de fixation s'emboîtant dans un fond de rainure de la rainure (N) de façon à s'y fixer, **caractérisé en ce que** cet élément de fixation (31) est disposé, au moins à l'état monté, contre ou au-dessus de la traverse (10) et ressort de la traverse (10) dans la direction au moins approximativement perpendiculaire.

2. Joint d'étanchéité de porte selon la revendication 1, **caractérisé en ce que** le moyen de fixation (3) est un corps de fond (30) de type pince avec une plaque de fond (310) et une bride (320) et que l'au moins un élément de fixation (31) et fixé au niveau de la plaque de fond (310).

3. Joint d'étanchéité de porte selon l'une quelconque des revendications 1 ou 2, **caractérisé en ce que** l'élément de fixation est une pointe de clou (31).

4. Joint d'étanchéité de porte selon les revendications 2 et 3, **caractérisé en ce que** la pointe de clou (31) est soudée à la plaque de fond (310).

5. Joint d'étanchéité de porte selon les revendications 1 et 2, **caractérisé en ce que** l'élément de fixation est une vis vissée à l'état monté dans le fond de la rainure et que le corps de fond comporte au moins une ouverture pour accrocher le corps de fond à l'au moins une vis.

6. Joint d'étanchéité de porte selon l'une quelconque des revendications 2 à 5, **caractérisé en ce que** la bride (320) s'étend au moins approximativement parallèlement à la plaque de fond (310) et que la distance entre la bride (320) et la plaque de fond (310) correspond au moins à l'épaisseur de la traverse (10).

7. Joint d'étanchéité de porte selon l'une quelconque des revendications 2 à 6, **caractérisé en ce que** la largeur de la plaque de fond (310) correspond au moins approximativement à la largeur d'une surface extérieure supérieure de la traverse (10).

8. Joint d'étanchéité de porte selon l'une quelconque des revendications 2 à 7, **caractérisé en ce que** la largeur de la bride (320) correspond au moins approximativement à la largeur d'une surface intérieure inférieure de la traverse (10).

9. Joint d'étanchéité de porte selon l'une quelconque des revendications 2 à 8, **caractérisé en ce que** l'au moins un élément de fixation (31) est disposé au niveau de la zone de jonction arrière, avec l'extrémité de plaque de fond (310) opposée à la bride (320).

10. Joint d'étanchéité de porte selon l'une quelconque des revendications 2 à 9, **caractérisé en ce que** la bride (320) s'étend sur au moins un tiers, de préférence sur au moins la moitié de la longueur de la plaque de fond (310) et que l'au moins un élément de fixation (31) est disposé dans la zone restante de la plaque de fond (310).

11. Moyen de fixation (3) pouvant être utilisé dans un joint d'étanchéité descendant de porte selon l'une quelconque des revendications 1 à 10, le moyen de fixation (3) comportant au moins un élément de fixation s'emboîtant dans une porte (T) pour s'y fixer, **caractérisé en ce qu'**il comporte un corps de fond (30) de type pince avec une plaque de fond (310) et une bride (320) et que l'élément de fixation s'étend au moins approximativement perpendiculairement à la plaque de fond (310).
